# FASCICULE DE BREVET EUROPEEN

(11) **EP 0 225 268 B1**
(45) Date de publication et mention de la délivrance du brevet: **08.11.1989**
(21) Numéro de dépôt: 86450024.4
(22) Date de dépôt: 24.11.1986
(51) Int. Cl.: B65F 3/20

(54) **Dispositif d'introduction de déchets dans un container de stockage de véhicules collecteurs d'ordures**
Ladevorrichtung für Müllsammelbehälter auf Müllfahrzeugen
Apparatus for loading refuse in the collecting container of a refuse vehicle

(30) Priorité: 25.11.1985 FR 8517811
(43) Date de publication de la demande: 10.06.1987
(73) Titulaire: CO.ME.CA., F-81100 Castres (FR)
(72) Inventeur: Mas, Jean Louis, F-81100 Castres (FR); Bayourte, Jean Pierre, F-81100 Castres (FR)
(74) Mandataire: Ravina, Bernard

(56) Documents cités:
- FR-A- 1 601 590
- FR-A- 2 235 066
- FR-A- 2 512 792

## Description

La présente invention a pour objet un dispositif d'introduction de déchets dans le container de stockage des véhicules collecteurs d'ordures du type de ceux permettant le transfert des ordures d'une trémie arrière de chargement dans le dit container de stockage sur lequel est articulée la dite trémie de chargement.

Plus particulièrement le dispositif selon l'invention permet le chargement des ordures dans la trémie arrière de manière continue

De nombreux dispositifs d'introduction offrent cette possibilité de la continuité dans le chargement des ordures et sont basés sur différents principes.

Le dispositif selon l'invention appartient au groupe de ceux comportant au moins un élément mobile dans le fond de la trémie de chargement qui a pour rôle de pousser les ordures reposant sur le fond de la dite trémie dans le container de stockage et de former un double fond pour permettre la continuité du chargement des ordures dans la trémie. Ces dispositifs d'introduction sont essentiellement soumis à des impératifs d'encombrement très stricts et à des inconvénients pour leur étanchéité aux ordures.

En effet le ou les éléments mobiles doivent cour- rir tout le long du fond de la trémie de la position rétractée vers leur position développée dans laquelle les ordures sont dans le container. Ainsi la distance que doit parcourir l'élément mobile est relativement longue ce qui nécessite un élément mobile presque aussi long que la dite distance à parcourir.

Ceci est pratiquement irréalisable car l'élément mobile doit en position rétractée se trouver dans un logement disposé à l'arrière de la trémie devant répondre à des dimensions strictes. En effet, ces dimensions sont définies par des conditions de travail ou plus précisément par des hauteurs de chargement, par un volume de déchets compactés et par le volume des déchets eux-même.

Ces dimensions sont la garde au sol de l'arrière de la trémie au droit du logement du dispositif de bourrage et la hauteur de ce logement définissant la hauteur de chargement ainsi que sa largeur. Afin d'essayer de répondre à ce cahier des charges l'art antérieur a proposé plusieurs solutions qui n'ont jamais été satisfaisantes.

Ces solutions ont pour principe essentiellement de former l'élément mobile d'introduction en deux pièces articulées l'une à l'autre afin qu'en position rétractée ces pièces occupent le moins de place possible ce qui tendrait à réduire le logement et donc à répondre aux dimensions du cahier des charges et afin qu'en position déployée, les dites pièces n'aient aucune difficulté à couvrir tout le fond de la trémie.

Une des solutions proposée par la technique antérieure et plus précisément dans la demande de brevet FR-A 1 601 590 est d'articuler en rotation sur un même axe un sabot et un volet qui en position déployée sont sensiblement dans le prolongement l'un de l'autre.

Mais cette solution telle que proposée présente de nombreux inconvénients pour le fonctionnement de l'ensemble et l'étanchéité.

En effet la face supérieure du sabot et la face supérieure du volet ont des rayons de courbure différents mais un même centre de rayon de courbure.

Cette caractéristique entraîne l'inconvénient de former entre les faces supérieures du sabot et du volet un décrochement. Ce dernier est tout à fait indésirable car il constitue un lieu de calage pour des éléments d'ordures rigides qui sont susceptibles de provoquer le blocage de l'ensemble du dispositif d'introduction. De plus ce décalage entre le volet et le sabot entraîne des problèmes d'étanchéité entre ces deux pièces et entre ces dernières et la paroi inclinée du logement. Lors de la remise en position repliée, le volet et le sabot peuvent entraîner des résidus des ordures qui passent entre le dit sabot et le dit volet et entre ceux-ci et le logement. Le passage de ces résidus provoque à la longue des blocages des pièces mobiles. Suivant une autre solution proposée par des dispositifs existants (FR-A 2 235 066) le volet destiné à venir se disposer dans le prolongement du sabot en position déployée est articulé par charnière sur la tranche arrière du sabot et sur la face interne de la paroi avant du logement de l'ensemble. Il s'est avéré que cette solution bien qu'ingénieuse ne répond pas d'une part aux impératifs dimensionnels du logement et d'autre part aux problèmes d'étanchéité. En effet, par cette solution la hauteur du logement est supérieure à celle imposée en raison de la place que nécessite le volet articulé au sabot. De plus lors du déploiement et de la rétraction des pièces mobiles il apparaît dans une certaine position et pendant un laps de temps assez long la création d'un espace entre l'extrémité basse de la paroi inclinée du logement et les faces supérieures des pièces mobiles. Dans cet espace peuvent passer toutes sortes d'ordures provoquant également à la longue le blocage de l'ensemble.

Ces dispositifs ont tenté de régler le problème d'étanchéité en disposant un joint souple sur l'extrémité basse de la paroi avant du logement. Ce joint est destiné à frotter sur les faces supérieures du sabot et du volet. Cette solution n'a pas offert non plus les résultats escomptés puisque lors de la rétraction des pièces mobiles, ce joint est retourné vers l'intérieur du logement et n'empêche plus les résidus d'ordures de passer.

La présente invention vise à obvier à ces inconvénients d'encombrement et d'étanchéité en proposant un dispositif d'introduction dans le container de stockage de véhicules collecteurs d'ordures présentant des pièces mobiles agencées les unes par rapport aux autres de manière à prendre très peu de place en position rétractée et étant mobiles les unes par rapport aux autres de telle manière à éviter tous problèmes d'étanchéité entre elles. A cet effet le dispositif d'introduction de déchets dans le container de stockage de véhicules collecteurs d'ordures du type de ceux montés dans une trémie arrière de chargement articulée au dit container de stockage et comporte un sabot de refoulement et au moins un volet mobiles, poussant en position déployée les ordures dans le container et masquant le fond de la dite trémie et disposés en position rétractée dans un logement ménagé à l'arrière de la trémie de chargement et se caractérise en ce qu'il comporte des moyens pour actionner arr.. gulairement le sabot de refoulement entre une position initiale rétractée et une position finale déployée et des moyens pour d'une part au cours du déplacement approcher l'extrémité avant du ou des volets de la face supérieure du sabot et pour entraîner le ou les dits volets lorsque le sabot a atteint une position angulaire prédéterminée réglable jusqu'à la position finale déployée et pour d'autre part au cours de la rétraction entraîner le sabot et le ou les volets simultanément jusqu'à une position prédéterminée et pour éloigner l'extrémité avant du ou des volets de la face supérieure du sabot lorsque la dite position prédéterminée est atteinte et simultanément à la fin de la course du sabot vers sa position initiale rétractée.

Suivant une autre caractéristique du dispositif selon l'invention l'articulation du volet est réalisée sur le sabot et sur un axe parallèle et indépendant de l'axe d'articulation du sabot dans la trémie.

D'autres avantages et caractéristiques apparaîtront dans la description illustrée aux dessins annexés donnés à titre d'exemple non limitatifs en lesquels :
- la figure 1 est une vue en coupe transversale du dispositif selon l'invention en position initiale rétractée.
- la figure 2 est une vue en coupe du dispositif en position finale déployée.
- la figure 3 est une vue de côté de l'ensemble élastique de maintien en écartement du volet par rapport au sabot.
- la figure 4 est une vue en coupe déployée selon la ligne AA de la figure 3.

Tel que représenté en figure 1 et 2 le dispositif d'introduction pour véhicules collecteurs d'ordures selon l'invention est monté dans une trémie 1 arrière de chargement articulée à un container 2 de stockage des dites ordures monté sur un véhicule ( non représenté).

Le dispositif d'introduction comporte un sabot de refoulement 3 et au moins un volet 4 mobile. Le dit sabot lorsqu'il est entraîné a pour rôle de pousser les ordures reposant sur le fond 5 de la trémie 1 vers le container 2. La face supérieure du sabot 3 et le ou les volets 4 masquent le fond de la trémie en position déployée de façon à former un double fond et à permettre l'admission des ordures en continu sans que des déchets puissent passer sur le fond de la trémie. Le sabot 3 de refoulement et le ou les volets 4 en position rétractée sont disposés dans un logement 6 ménagé à l'arrière de la trémie 1. Ce logement 6 est formé par une paroi arrière 6A verticale, une paroi horizontale 6B et une paroi oblique 6C inclinée vers le bas à l'intérieur de la trémie. La paroi inférieure du logement 6 est formée par la partie arrière du fond 5 de la trémie 1. Il va de soi que le sabot de refoulement 3, le ou les volets 4 et le logement 6 présentent la même largeur que la largeur intérieure de la trémie de chargement 1.

La dite trémie est délimitée en largeur par des parois verticales latérales 7 et comporte dans sa partie avant une paroi verticale 8 délimitant sa longueur. En avant de la paroi verticale 8 est montée une trappe 9 basculante définissant la paroi arrière du container 2 et venant sensiblement dans le prolongement de l'extrémité basse de la paroi avant 8 de la trémie 1. Cette trappe 9 présente une face 9A en dépouille afin d'élargir l'ouverture d'entrée de la trémie pour éviter la formation des voûtes dans les ordures chargées dans la dite trémie. Le fond 5 de la trémie de chargement présente de manière connue une forme concave.

Le dispositif d'introduction est destiné à pousser les ordures reposant sur le fond 5 de la trémie 1 dans le container 2 à travers l'ouverture définie par la trappe 9 et le dit fond de la trémie.

Le sabot de refoulement 3 du dispositif selon l'in- ventjon est formé d'une paroi avant 10 comportant de préférence une pliure de renfort horizontale dans sa partie médiane et d'une paroi supérieure 11 concave fixée sur le haut de la paroi avant 10 et le haut de joues latérales 12.

La paroi supérieure 11 déborde de préférence en avant de la paroi avant 10. Un renfort 13 est fixé entre ces parois 10 et 11.

A l'extrémité basse de la paroi avant 10 et en arrière de celle-ci et sur les extrémités inférieures des joues 12 sont fixées des raidisseurs 14.

Le dispositif d'introduction de déchets dans le container de stockage de véhicules collecteurs d'ordures selon l'invention comporte des moyens pour actionner angulairement le sabot de refoulement 3 entre une position initiale rétractée et une position finale déployée et des moyens pour d'une part au cours du déploiement approcher l'extrémité avant du ou des volets 4 de la face supérieure 11 du sabot 3 et pour entraîner le ou les dits volets lorsque le sabot a atteint une position angulaire prédéterminée réglable jusqu'à la position finale déployée et pour d'autre part au cours de la rétraction entraîner le sabot et le ou les volets simultanément jusqu'à une position prédéterminée et pour éloigner l'extrémité avant du ou des volets 4 de la face supérieure 11 du sabot 3 lorsque la dite position prédéterminée est atteinte et simultanément à la fin de course du sabot vers sa position initiale rétractée.

Préférentiellement le dispositif selon l'invention ne comporte qu'un seul volet 4 ce qui est suffisant pour couvrir avec le sabot 3 tout le fond 5 de la trémie 1 sans occuper toutefois trop de place en position rétractée.

Selon l'invention les moyens pour actionner angulairement le sabot 3 de refoulement sont constitués par au moins un bras d'actionnement 15 sur lequel est montée l'extrémité de la tige 16 d'un vérin (représentée en trait mixte fin), par au moins un arbre 17 monté libre en rotation dans un palier fixe dans une paroi latérale 7 et sur lequel vient se fixer perpendiculairement l'extrémité d'un bras d'actionnement 15 du coté extérieur de la paroi latérale 7, par au moins une patte 18 disposée dans le prolongement d'une joue latérale 12 du sabot 3 et venant se fixer perpendiculairement sur l'arbre 17 du côté intérieur de la paroi latérale 7 et parallèlement au bras 15 et par au moins un plot de fixation 19 du bras 15 sur la patte 18 à travers une lumière courbe 20 ménagée dans la paroi latérale 7.

Avantageusement le dispositif est doté de deux vérins et donc de deux bras 15, de deux arbres 17 de deux pattes 18 et de deux plots 19; chacune des parois latérales 7 présentant une lumière courbe 20.

L'arbre 17 représente l'axe de rotation du sabot 3 de refoulement. Le centre du rayon de courbure de la paroi supérieure 11 du dit sabot et du fond 5 de la trémie 1 sont confondus avec l'axe de révolution de l'arbre 17.

Préférentiellement les pattes 18 constituent le prolongement des joues latérales 12 et donc la paroi supérieure 11 est fixée entre ces pattes 18.

Les dites pattes comportent sur leurs bords des décrochements pour permettre au sabot d'effectuer toute sa course angulaire autour de l'arbre 17.

En position initiale rétractée le sabot 3 est entièrement disposé dans le logement 6 et sous le volet 4 tel que représenté en figure 1. L'extrémité avant de la paroi supérieure 11 étant située sous l'extrémité de la paroi oblique 6C du dit logement.

De préférence entre l'extrémité inférieure de la paroi avant 10 du sabot 3 et le fond 5 de la trémie 1 est réalisé un léger jeu fonctionnel.

La fixation entre les bras d'actionnement 15 et les pattes 18 du sabot est réalisée par les plots 19 qui sont constitués par des bossages ménagés sur les bras et sur les pattes et par un axe de liaison fixé dans ces bossages par tous moyens amovibles connus par exemple par visserie.

Cette fixation permet de maintenir les pattes 18 et les bras 15 parallèles.

Le bossage ménagé sur les bras 15 passe à travers la lumière 20 avec un léger jeu tel que représenté en figure 3. La dite lumière est obturée par un cache (non représenté) lorsque le dispositif est rétracté.

Le dispositif selon l'invention comporte également des moyens pour d'une part au cours du déploiement approcher l'extrémité du volet 4 de la face supérieure du sabot 3 et pour entraîner le dit volet lorsque le sabot 3 a atteint une position angulaire prédéterminée réglable jusqu'à la position finale déployée et pour d'autre part au cours de la rétraction entraîner le sabot et le volet simultanément jusqu'à une position prédéterminée et pour éloigner l'extrémité avant du volet 4 de la face supérieure 11 du sabot 3 lorsque la dite position prédéterminée est atteinte et simultanément à la fin de la course du sabot 3 vers sa position initiale rétractée.

Ces moyens sont constitués par l'articulation du volet 4 sur les pattes 18 du sabot 3 et sur un axe 21 parallèle à l'arbre 17 du sabot 3 et indépendant de celui-ci et par l'interposition entre les moyens d'actionnement du sabot 3 et le volet 4 d'au moins un ensemble élastique de maintien en écartement du volet par rapport au sabot. Le volet 4 dans le dispositif selon l'invention est constitué par une plaque courbe 22 et par deux flasques latéraux 23 à l'extrémité desquels est réalisée l'articulation du volet sur les pattes 18 du sabot 3.

Avantageusement le bord arrière du volet 4 est doté d'une pliure de renfort courant tout le long du dit volet.

Le rayon de courbure de la plaque courbe 22 est égal ou légèrement inférieur à celui de la paroi supérieure 11 du sabot 3.

L'axe d'articulation 21 du volet 4 sur le sabot 3 est différent du centre du rayon de courbure de la plaque courbe 22 et le dit centre du rayon de courbure du volet 4 est différent de l'axe d'articulation 17 du sabot 3 et donc du centre de rayon de courbure de celui-ci.

L'articulation du volet 4 sur les pattes 18 du sabot 3 est réalisée de manière connue par exemple par un axe goupillé.

Cette articulation est disposée en arrière de l'arbre 17 sur les pattes 18. De préférence les flasques 23 du volet 4 sont disposés du côté intérieur aux pattes 18.

Le dispositif selon l'invention comporte de préférence deux ensembles élastiques de maintien en écartement du volet 4 par rapport au sabot 3.

Ces ensembles sont montés chacun entre un bras d'actionnement 15 du sabot et un flasque 18 du volet 4.

Les ensembles élastiques du dispositif selon l'invention comportent chacun un ressort de compression 26 guidé sur une tige 27 montée en articulation sur le bras d'actionnement 15 et en coulissement et en articulation sur le flasque 23 du volet 4 et une butée 28 portée par l'extrémité de la tige 27 du côté du dit flasque.

Cependant pour des raisons de dimensionnement du ressort 26 et pour limiter les efforts exercés par le dit ressort sur le vérin via le bras d'actionnement 15 l'orientation du ressort 26 est modifiée de manière à être proche d'une position parallèle à la tige du vérin lorsque le dispositif est en position initiale rétractée.

A cet effet, la tige 27 de guidage du ressort 26 portant la butée 28 est montée entre le bras d'actionnement 15 et une biellette 29 solidaire du flasque 23 de direction sensiblement perpendiculaire à la plaque courbe 22 du volet 4.

Tel que représenté en figures 3 et 4 l'ensemble élastique est monté du côté extérieur à la paroi latérale 7 de la trémie et la liaison de la biellette 29 avec le flasque 23 du volet 4 est réalisée à travers la lumière courbe 20.

La tige 27 est fixée sur le bras d'actionnement 15 sur une pièce 30 dotée d'au moins une face plane dans laquelle est fixée par exemple par soudage l'extrémité de la dite tige.

Cette pièce 30 est articulée en rotation sur un axe perpendiculaire à la tige 27 entre des oreilles 31 solidaires du bras d'actionnement 15.

A cet effet la pièce 30 est dotée d'un orifice 32 d'axe parallèle à la face où est fixée la tige 27.

Cet orifice reçoit des bagues de frottement 33 et une vis 34 bloquée sur les oreilles 31 faisant office d'axe d'articulation.

La biellette 29 est constituée par deux pattes 24 parallèles solidarisées par une plaque 35 et formant une chape d'articulation de l'autre extrémité de la tige 27.

Cette biellette 29 est fixée parallèlement au flasque 23 du volet 4 à travers la lumière courbe 20.

A cet effet la biellette 29 est dotée d'un axe 36 claveté dans le flasque 23 du volet 4.

Le clavetage est réalisé en dotant l'axe 36 d'un cylindre 37 pourvu de deux méplats 38 et en ménageant dans un bossage 39 un orifice oblong 40 d'une largeur égale à la distance entre méplats.

La biellette est serrée par un écrou 41 se vissant sur un filetage réalisé sur un cylindre 42 coaxial au cylindre 37.

Sur l'autre extrémité de la biellette 29 est monté entre les pattes 34 un guide 43 en coulissement de la tige 27.

Ce guide 43 est doté d'un orifice 44 recevant des bagues de frottement 45 à chaque extrémité et est monté sur la biellette 29 sur deux demi-axes 46 solidaires de la dite biellette et pénétrant dans les bagues 45.

Perpendiculairement à l'orifice 44 est réalisé un alésage 47 débouchant sur deux faces planes parallèles 48 sur lesquelles s'appuie d'une part le ressort 26 par l'intermédiaire de cale 49 et la butée 28 portée par d'extrémité de la tige 27, la dite tige passant à travers l'alésage 47.

La cale 49 permet de régler la précompression du ressort 26 en modifiant son épaisseur. La butée 28 est montée sur la tige 27 et serrée sur cette tige entre un écrou 50 se vissant sur l'extrémité filetée de la dite tige et une cale de réglage 25.

Le ressort 26 lorsqu'il est sous tension tend à écarter le volet 4 du sabot 3.

En position initiale rétractée, le ressort 26 pousse le volet 4 contre un butoir 51 monté sous la paroi horizontale 6B du logement 6.

Le fonctionnement du dispositif selon l'invention est le suivant.

Lorsque le bras 15 d'actionnement du sabot 3 est entraîné par le vérin, le dit sabot effectue une rotation par rapport à l'arbre 17.

Simultanément à ceci le ressort 26 pousse le volet 4 contre le butoir 51 et l'axe d'articulation du volet 4 sur le sabot 3 effectue une rotation identique à celle du sabot 3.

La rotation du volet 4 par rapport à son articulation et le maintien de l'extrémité arrière du dit volet contre le butoir 51 provoque le rapprochement de l'extrémité avant du volet 4 de la face supérieure 11 du sabot 3.

Cette approche est réalisée jusqu'à ce que le sabot 3 atteigne une position angulaire prédéterminée.

L'approche de l'extrémité avant du volet 4 du sabot 3 se fait en même temps que la sortie du dit sabot du logement 6.

Cette approche s'effectue jusqu'à ce que l'extrémité avant du volet 4 soit jointive de l'extrémité arrière du sabot 3.

Cette jonction doit s'effectuer lorsque l'extrémité arrière du sabot est encore dans le logement 6 ce qui correspond à la position angulaire prédéterm- niée du sabot.

En effet, si la jonction est réalisée en dehors du logement 6 des déchets peuvent passer entre le volet et le sabot.

De plus la réalisation de la jonction dans le logement 6 évite également la présence de déchets sur le sabot et offre donc une meilleure étanchéité entre le dit sabot et le volet.

Lorsque cette jonction est réalisée le volet 4 est entraîné en rotation par rapport à l'arbre 17 par la butée 28 de la tige27.

Afin de pouvoir régler l'écartement entre le volet et le sabot et donc afin de limiter le plus possible l'épaisseur de la ligne de jonction entre le dit volet et le dit sabot, l'épaisseur de la cale 25 disposée entre l'écrou 50 et la butée 28 peut être augmentée.

Cette modification d'épaisseur de la cale 25 de la butée 28 avance ou retarde l'entraînement du volet 4.

Lorsque cette jonction est réalisée le sabot et le volet sont entraînés simultanément jusqu'à la position finale déployée (figure.2).

Afin de rattraper le décalage existant entre les centres des rayons de courbure du sabot 3 et du volet 4 à l'instant de la jonction, l'extrémité avant du volet 4 et l'extrémité arrière du sabot comporte un biseau ménagé respectivement sur la face inférieure et face supérieure.

Avantageusement afin de supporter l'extrémité avant du volet 4 le sabot 3 est doté sur son extrémité arrière de plusieurs plots de support 52 espacés l'un de l'autre et fixés le long du dit sabot.

Les plots de supports 52 présentent de préférence une section transversale en forme de trapèze dont la petite base est la face supérieure afin d'offrir une surface minimale aux éventuels déchets et poussières pouvant rester après rétraction.

En position finale déployée les centres des rayons de courbure du sabot et du volet ne sont pas confondus mais sont très proches l'un de l'autre, ce qui donne une continuité des surfaces jointes du sabot et du volet. Cette continuité permet d'éviter tout risque de blocage.

Lors du repliement du dispositif le sabot 3 et le volet 4 sont entraînés simultanément sous l'action du vérin.

Le volet 4 est entraîné avec le sabot 3 d'une part par son articulation sur le dit sabot et d'autre part par l'action du ressort 26.

Cet entraînement simultané s'effectue jusqu'à une position prédéterminée qui est sensiblement identique à celle évoquée plus haut.

Cette position correspond à l'instant où le volet 4 vient contre le butoir 51 ce qui provoque la désunion du sabot 3 et du volet 4.

A cet instant le ressort se comprime et la tige 27 coulisse dans le guide 43 tandis que l'extrémité avant du volet 4 s'éloigne de la face supérieure du sabot 3.

Simultanément à ces opérations le sabot 3 continue sa course en passant sous le volet jusqu'à sa position initiale repliée.

En position initiale rétractée le sabot 3 et le volet 4 ont un inclinaison telle que les éventuels déchets pouvant rester sur la face supérieure du sabot tombent par gravité.

Dans le cas où des déchets restent collés sur le sabot, la face inférieure de la plaque courbe 22 est avantageusement dotée d'une brosse de nettoyage courant tout le long du dit volet frottant sur la face supérieur du sabot lors du déploiement et de la rétraction du dispositif pour évacuer les déchets.

Au cours du déploiement et de la rétraction du dispositif selon l'invention le centre du rayon de courbure du volet 4 est mobile en raison du fait qu'il ne correspond ni à l'axe de l'articulation du volet 4 sur le sabot 3, ni à l'axe de l'arbre 17 de rotation du dit sabot.

Afin d'éviter le coincement du volet 4 sous la paroi oblique 6C du logement 6 en raison de la mobilité du centre du rayon de courbure du dit volet, la paroi oblique 6C est articulée par rapport à un axe horizontal 54 ce qui permet au volet 4 de sortir et d'entrer sans obstacle du logement 6.

D'autre part la dite paroi oblique 6c est dotée d'un moyen permettant de maîtriser le jeu entre son extrémité inférieure et les faces supérieures du sabot 3 et du volet 4.

Ce moyen de maîtrise du jeu est constitué par plusieurs galets 55 montés sur la face arrière de la paroi oblique 6C et par l'articulation de la dite paroi oblique ce qui permet de maintenir toujours à la même distance l'extrémité inférieure de la paroi oblique 6C et les surfaces du sabot et du volet.

Le dispositif selon l'invention par sa conception permet d'être très compact et donc d'offrir un volume de déchets compactés plus grand et des conditions de travail moins difficiles et résoud les problèmes de blocage et d'étanchéité.

## Revendications

1. Dispositif d'introduction de déchets dans un container de stockage de véhicules collecteurs d'ordures du type de ceux montés dans un trémie (1) arrière de chargement articulée audit container de stockage (2) et comportant un sabot de refoulement (3) et au moins un volet (4) mobile, poussant en position déployée les ordures dans le container et masquant le fond de ladite trémie et disposés, en position rétractée, dans un logement (6) ménagé à l'arrière de la trémie (1) de chargement et des moyens pour actionner angulairement le sabot de refoulement (3) entre une position initiale rétractée et une position finale déployée, dispositif caractérisé en ce qu'il comporte:
- des moyens pour d'une part, au cours du déploiement, approcher l'extrémité avant du ou des volets (4) de la face supérieure du sabot (3) et pour entraîner le sabot (3) et le ou lesdits volets simultanément lorsque ledit sabot a atteint une position angulaire prédéterminée réglable jusqu'à la position finale déployée et pour d'autre part, au cours de la rétraction, entraîner le sabot (3) et le ou les volets (4) simultanément jusqu'à une position prédéterminée et pour éloigner l'extrémité avant du ou des volets (4) de la face supérieure du sabot (3) lorsque ladite position prédéterminée est atteinte et simultanément à la fin de la course du sabot vers sa position initiale rétractée.

2. Dispositif selon la revendication 1 dont le sabot (3) est articulé sur un arbre (17) par des pattes (18) caractérisé en ce que les moyens pour approcher et éloigner l'extrémité avant du volet (4) de la surface supérieure du sabot (3) et entraîner le volet et le sabot simultanément sont constitués par l'articulation du volet (4) sur les pattes (18) du sabot (3) sur un axe (21) parallèle à l'arbre (17) d'articulation du sabot (3) et indépendant de celui-ci et par l'interposition entre les moyens d'actionnement dudit sabot et le volet (4) d'au moins un ensemble élastique de maintien en écartement du volet par rapport au sabot (3).

3. Dispositif selon les revendications 1 et 2 caractérisé en ce que l'axe d'articulation (21) du volet (4) sur le sabot (3) est différent du centre du rayon de courbure de la plaque courbe (22) formant ledit volet et que ledit centre de rayon de courbure du volet (4) est différent de l'axe d'articulation (17) du sabot (3) et donc du centre du rayon de courbure de celui-ci.

4. Dispositif selon les revendications 1 et 2 caractérisé en ce que le rayon de courbure de la plaque courbe (22) du volet (4) est égal ou légèrement inférieur à celui de la paroi supérieure (11) du sabot (3).

5. Dipositif selon les revendications 1 et 2 comportant deux ensembles élastiques de maintien en écartement du volet (4) par rapport au sabot (3) caractérisé en ce que les ensembles élastiques comportent chacun un ressort (26) de compression guidé sur une tige (27) montée en articulation sur le bras d'actionnement (15) du sabot (3) et en coulissement et en articulation sur le flasque (23) du volet (4) et une butée (28) portée par l'extrémité de la tige (27) du côté dudit flasque.

6. Dispositif selon les revendications 1, 2 et 5 caractérisé en ce que la tige (27) de guidage du ressort (26) portant la butée (28) est montée entre le bras d'actionnement (15) et une biellette (29) solidaire du flasque (23) du volet (4) et de direction sensiblement perpendiculaire à la plaque courbe (22) dudit volet.

7. Dispositif selon les revendications 1, 2 et 6 caractérisé en ce que dans le logement (6) est fixé un butoir (51) contre lequel est poussé le volet (4) sous l'action du ressort (26) lorsque celui-ci est sous tension.

8. Dispositif selon les revendications précédentes prises dans leur ensemble caractérisé en ce que la position angulaire prédéterminée réglable du sabot (3) pour laquelle l'extrémité avant du volet (4) cesse son approche ou commence son éloignement de la face supérieure du sabot correspond respectivement à la mise en jonction et à la désunion du volet et du sabot.

9. Dispositif selon les revendications précédentes prises dans leur ensemble caractérisé en ce que la mise en jonction et la désunion du volet (4) et du sabot (3) sont réalisées dans le logement (6).

10. Dispositif selon les revendications 1, 2, 5, 6, 8 et 9 caractérisé en ce que la butée (28) peut être modifiée en épaisseur afin de régler l'écartement entre le volet et le sabot et donc la position angulaire prédéterminée dudit sabot.

11. Dispositif selon les revendications 1 et 4 caractérisé en ce que l'extrémité avant du volet (4) et l'extrémité arrière du sabot (3) comporte un biseau ménagé respectivement sur la face inférieure et la face supérieure afin de rattraper le décalage existant entre les centres des rayons de courbure du sabot (3) et du volet (4) à l'instant de la jonction.

12. Dispositif selon les revendications 1 et 4 caractérisé en ce que le sabot (3) est doté sous son extrémité arrière de plots support (52) espacés l'un de l'autre et fixés le long dudit sabot afin de supporter l'extrémité avant du volet (4).

13. Dispositif selon la revendication 1 dont le logement (6) ménagé à l'arrière de la trémie (1) est doté d'une paroi oblique (6C) caractérisé en ce que la paroi oblique (6C) est articulée par rapport à un axe horizontal (54) afin d'éviter le coincement du volet (4) dû à la mobilité du centre de son rayon de courbure.

14. Dispositif selon les revendications 1 et 13 caractérisé en ce que la paroi oblique (6C) est dotée d'un moyen permettant de maîtriser le jeu entre son extrémité inférieure et les faces supérieures du sabot (3) et du volet (4).

15. Dispositif selon les revendications 1 et 14 caractérisé en ce que ce moyen est constitué par plusieurs galets (55) montés sur la face de la paroi oblique (6C) orientée vers l'arrière qui roulent sur le sabot (3) et le volet (4) et par l'articulation de la paroi oblique (6C).

## Claims

1. Device for placing waste in the storage containers of garbage collecting vehicles of the type mounted in a hopper (1) rear hinged loading of the said storage container (2) and bearing a discharge shoe (3) and at least one mobile flap (4) which, in extended position, pushes the garbage into the container and masks the bottom of the said hopper and located, in retracted position, in a housing (6) at the rear of the loading hopper (1), and means for angularly actuating the discharge shoe (3) between an initial retracted position and a final extended position, device characterized in that it includes:
- means for, on the one hand, during extension, bringing the front end of the flap or flaps (4) closer to the upper surface of the shoe (3) and for driving the shoe (3) and the said flap or flaps simultaneously when the said shoe has reached a predetermined angular position, adjustable as far as the final extended position and, on the other hand, during retraction, for driving the shoe (3) and the flap or flaps (4) simultaneously as far as a predetermined position and for removing the front end(s) of the flap or flaps (4) from the upper surface of the shoe (3) once the said predetermined position is reached and, simultaneously at the end of the stroke of the shoe to its initial retracted position.

2. Device in accordance with claim 1, of which the shoe (3) is hinged on a shaft (17) by lugs (18) characterized in that the means for bringing the front end of the flap (4) closer or further from the upper surface of the shoe (3) and driving the flap and the shoe simultaneously are formed by the hingeing of the flap (4) on the lugs (18) of the shoe (3) on a shaft (21) parallel to the hinge shaft (17) of the shoe (3) and independant of the latter, and by the interpositioning between the means of actuation of the said shoe and the flap (4) of at least one resilient assembly maintaining the spacing of the flap in relation to the shoe (3).

3. Device in accordance with claims 1 and 2 characterized in that the hinge pin (21) of the flap (4) on the shoe (3) differs from the centre of the curve radius of the curved plate (22) forming the said flap, and that the said centre of the curve radius of the flap (4) differs from the hinge pin (17) of the shoe (3) and thus from the curve radius of the latter.

4. Device in accordance with claims 1 and 2, characterized in that the curve radius of the curved plate (22) of the flap (4) is equal to or slightly less than that of the upper wall (11) of the shoe (3).

5. Device in accordance with claims 1 and 2, which includes two resilient assemblies for maintaining the spacing of the flap (4) in relation to the shoe (3), characterized in that the resilient assemblies each have a compression spring (26) guided on a rod (27) fitted hinged onto the actuation arm (15) of the shoe (3) and sliding and hingeing on the flange (23) of the flap (4) and a thrust-bearing borne by the end of the rod (27) on the side of the said flange.

6. Device in accordance with claims 1, 2 and 5, characterized in that the rod (27) guiding the spring (26) bearing the thrust-bearing (28) is mounted between the actuation arm and a rod (29) which is integral to the flange (23) of the flap (4) and, in direction, approximately perpendicular to the curved plate (22) of the said flap.

7. Device in accordance with claims 1, 2 and 6, characterized in that a buffer (51) is secured inside the housing (6), against which is thrust the flap (4) under the action of a spring (26) when the latter is energized.

8. Device in accordance with the above claims, taken together, characterized in that the adjustable predetermined angular position of the shoe (3) for which the front end of the flap (4) ceases its approach to or starts its reverse from the upper surface of the shoe correspond respectively to the joining and separating of the flap and the shoe.

9. Device in accordance with the above claims, taken together, characterized in that the joining and the separation of the flap (4) and the shoe (3) occur in the housing (6).

10. Device in accordance with claims 1, 2, 5, 6, 8 and 9, characterized in that the thrust-bearing (28) can be modified in thickness in order to adjust the spacing between the flap and the shoe, and thus the predetermined angular position of the said shoe.

11. Device in accordance with claims 1 and 4, characterized in that the front end of the flap (4) and the rear end of the shoe (3) have bezels recessed respectively on the lower surface and the upper surface in order to eliminate the offset which exists between the centres of the curve radius of the shoe (3) and the flap (4) at the moment of joining.

12. Device in accordance with claims 1 and 4, characterized in that the shoe (3) is equipped beneath its rear end with support studs (52) spaced out from each other and secured along the said shoe in order to support the front end of the flap (4).

13. Device in accordance with claim 1, of which the housing (6) recessed at the rear of the hopper (1) is equipped with an oblique wall (6C) characterized in that the said oblique wall (6C) is hinged in relation to a horizontal shaft (54) in order to avoid jamming of the flap (4) due to the mobility of the centre of its curve radius.

14. Device in accordance with claims 1 and 13, characterized in that the oblique wall (6C) is equipped with a means allowing mastery of the clearance between its lower end and the upper surfaces of the shoe (3) and of the flap (4).

15. Device in accordance with claims 1 and 14, characterized in that this means consists of several rollers (55) mounted on the surface of the oblique wall (6C) oriented rearwards, and which roll on the shoe (3) and the flap (4) and by hingeing of the oblique wall (6C).

## Patentansprüche

1. Vorrichtung für die Einführung von Abfällen in einen Speicherbehälter von Mülleinsammelfahrzeugen vom Typ derer, die in einem hinten montierten Ladebunker (1) am besagten Speicherbehälter (2) montiert sind und einen Förderblock (3) und mindestens eine bewegliche Klappe (4) enthalten, die den Müll in ausgefahrener Position in den Behälter schieben und den Boden des besagten Bunkers verdecken, und in eingefahrener Position in einer Aussparung (6) angeordnet, die an der Rückseite des Ladebunkers 1 angebracht sind, und Mittel für die Winkelbewegung des Förderblocks (3) zwischen einer eingezogenen Ausgangsposition und einer ausgefahrenen Endposition, Vorrichtung dadurch gekennzeichnet, daß sie enthält:
- Mittel um einerseits beim Ausfahren sich dem vorderen Ende der Klappe bzw. Klappen (4) der oberen Seite des Förderblocks (3) zu nähern und den Förderblock (3) und die besagte(n) Klappe(n) gleichzeitig anzutreiben, wenn der besagte Block eine vorgegebene, bis zur ausgefahrenen Endposition einstellbare Winkelposition erreicht hat, und um andererseits beim Einziehen den Block (3) und die Klappe bzw. Klappen (4) gleichzeitig bis in eine vorgegebene Position mitzuführen, und um das vordere Ende der Klappe bzw. Klappen (4) von der oberen Seite des Blocks (3) zu entfernen, wenn die besagte vorgegebene Position erreicht ist, und gleichzeitig mit dem Ende des Wegs des Blocks in seine eingezogene Anfangsposition.

2. Vorrichtung gemäß Anspruch 1, deren Block (3) mit Laschen (18) um eine Welle (17) gegliedert ist, dadurch gekennzeichnet, daß die Mittel, um das vordere Ende der Klappe (4) der oberen Fläche des Blocks (3) zu nähern und die Klappe und den Block gleichzeitig anzutreiben, aus dem Gelenk der Klappe (4) auf den Laschen (18) des Blocks (3) auf einer Achse (21) parallel zur Welle (17) des Gelenks des Blocks (3) bestehen, unabhängig vom Block, durch Einschieben zwischen die Betätigungsmittel des besagten Blocks und der Klappe (4) mindestens einer elastischen Einheit, die die Klappe vom Block (3) weggespreizt hält.

3. Vorrichtung gemäß Anspruch 1 und 2, dadurch gekennzeichnet, daß die Gelenkachse (21) der Klappe (4) auf dem Block (3) sich vom Krümmungsradius der gekrümmten Platte (22), die die besagte Klappe bildet, unterscheidet und daß das Zentrum des besagten Krümmungsradius der Klappe (4) nicht mit der Gelenkachse (17) des Blocks (3) und damit mit dem Zentrum des Krümmungsradius dieses Blockes zusammenfällt.

4. Vorrichtung gemäß Anspruch 1 und 2, dadurch gekennzeichnet, daß der Krümmungsradius der gekrümmten Platte (22) der Klappe (4) gleich oder geringfügig kleiner als der der oberen Wand (11) des Blockes (3) ist.

5. Vorrichtung gemäß Anspruch 1 und 2, zwei elastische Einheiten enthaltend, die die Klappe (4) vom Block (3) weggespreizt halten, dadurch gekennzeichnet daß die elastischen Einheiten jeweils eine Druckfeder (23) aufweisen, die an einer Stange (27) geführt wird, welche beweglich am Betätigungsarm (15) des Blocks (3) und gleitend und drehbar am Flansch (23) der Klappe (4) angeordnet ist, und einen Anschlag (28), der vom Ende der Stange (27) der Seite des besagten Flansches getragen wird.

6. Vorrichtung gemäß Anspruch 1, 2 und 5, dadurch gekennzeichnet, daß die Führungsstange (27) der Feder (26), die den Anschlag (28) trägt, zwischen dem Betätigungsarm (15) und einer mit dem Flansch (23) der Klappe (4) fest verbundenen Pleuelstange (29) montiert ist, in einer nahezu senkrechten Richtung zur gekrümmten Platte (22) der besagten Klappe.

7. Vorrichtung gemäß Anspruch 1, 2 und 6, dadurch gekennzeichnet, daß in der Aussparung (6) ein Anschlag (51) befestigt ist, gegen den die Klappe (4) unter Einfluß der Feder (26) geschoben wird, wenn die Feder unter Spannung steht.

8. Vorrichtung gemäß den vorangehenden Ansprüchen in ihrer Gesamtheit, dadurch gekennzeichnet, daß die einstellbare vorgegebene Winkelposition des Blocks (3), in der das vordere Ende der Klappe (4) die Näherungsbewegung unterbricht bzw. die Entfernung der Oberseite des Blocks beginnt, der Herstellung beziehungsweise der Auflösung der Verbindung von Klappe und Block entspricht.

9. Vorrichtung gemäß den vorangehenden Ansprüchen, in ihrer Gesamtheit genommen, dadurch gekennzeichnet, daß Herstellung und Auflösung der Verbindung der Klappe (4) und des Blocks (3) in der Aussparung (W6) vorgenommen werden.

10. Vorrichtung gemäß den Ansprüchen 1 und 4, dadurch gekennzeichnet, daß das vordere Ende der Klappe (4) und das hintere Ende des Blocks (3) eine Schrägkante enthält, die an der Unter- bzw. an der Oberseite angebracht ist, um die Verschiebung zwischen den Mittelpunkten der Krümmungsradien des Blocks (3) und der Klappe (4) zum Zeitpunkt der Verbindung auszugleichen.

11. Vorrichtung gemäß Anspruch 1 und 4, dadurch gekennzeichnet, daß das vordere Ende der Klappe 4 und das hintere Ende des Blocks (3) eine Schrägkante enthält, die an der Innen- bzw. Außenkante angebracht ist, um das Spiel auszugleichen, das zwischen den Mittelpunkten der Krümmungsradien des Blocks (3) und der Klappe (4) beim Zusammentreffen besteht.

12. Vorrichtung gemäß Anspruch 1 und 4, dadurch gekennzeichnet, daß der Block (3) unter seinem hinteren Ende mit Auflagern (52) versehen ist, die in Abständen voneinander am besagten Block entlang befestigt sind, um das vordere Ende der Klappe (4) zu tragen.

13. Vorrichtung gemäß Anspruch 1, deren Aussparung (6) an der Rückseite des Bunkers (1) mit einer schrägen Wand (6C) versehen ist, dadurch gekennzeichnet, daß die schräge Wand (6C) in bezug auf eine horizontale Achse (54) drehbar angeordnet ist, um ein Blockieren der Klappe (4) infolge der Beweglichkeit des Mittelpunktes ihres Krümmungsradius zu vermeiden.

14. Vorrichtung gemäß Anspruch 1 und 13, dadurch gekennzeichnet, daß die schräge Wand (6C) mit einem Mittel versehen ist, das die Beherrschung des Spiels zwischen seinem unteren Ende und den oberen Seiten des Blocks (3) und der Klappe (4) gestattet.

15. Vorrichtung gemäß Anspruch 1 und 14, dadurch gekennzeichnet, daß dieses Mittel aus mehreren Rollen (55) besteht, die an der nach hinten gerichteten Seite der schrägen Wand (6C) montiert sind, und die auf dem Block (3) und der Klappe (4) rollen, durch das Gelenk der schrägen Wand (6C).
